# FASCICULE DE BREVET EUROPEEN

(11) **EP 0 185 065 B1**
(45) Date de publication et mention de la délivrance du brevet: **27.09.1989**
(21) Numéro de dépôt: 85903002.5
(22) Date de dépôt: 18.06.1985
(51) Int. Cl.: E04B 1/00, E02D 27/02

(54) **PROCEDE POUR LA REALISATION D'UNE DALLE RIGIDE PERMETTANT DE PORTER UNE CONSTRUCTION**
VERFAHREN ZUR HERSTELLUNG EINER EINE KONSTRUKTION TRAGENDEN, STARREN PLATTE
METHOD FOR MAKING A RIGID SLAB ABLE TO SUPPORT A BUILDING

(30) Priorité: 19.06.1984 FR 8409595
(43) Date de publication de la demande: 25.06.1986
(73) Titulaire: BRAMI, Max, F-75001 Paris (FR); MAZARGUIL, Pierre, F-75006 Paris (FR)
(72) Inventeur: BRAMI, Max, F-75001 Paris (FR); MAZARGUIL, Pierre, F-75006 Paris (FR)
(74) Mandataire: Hud, Robert
(86) Numéro de dépôt international: FR8500159
(87) Numéro de publication internationale: WO8600358

(56) Documents cités:
- DE-A- 2 729 327
- FR-A- 2 505 906
- FR-E- 2 200 866
- NL-A- 7 210 028
- US-A- 3 797 800

## Description

L'édification d'une construction sans sous-sol, et en particulier de maisons individuelles sans sous-sol, est généralement réalisée sur des murs périmétriques fondés au bon sol, ou au moins à la profondeur réglementaire hors gel, avec coulage entre ces murs d'une dalle en béton non porteuse. Une solution plus intéressante sur le plan de l'isolation, tant au froid qu'à l'humidité, consiste à réaliser un vide sanitaire c'est-à-dire à réaliser une dalle porteuse indépendante du sol et reposant sur les murs périmétriques. Cette solution est bien sûr plus onéreuse que la précédente, puisqu'elle oblige à monter des murs périmétriques de plus grande hauteur.

Par le document FR-A-2 505 906 on connaît un procédé de réalisation d'un plancher isolant thermo- porteur du type comportant une dalle de béton sur terre-plein. Selon ce procédé on dispose sur la terre à intervalles réguliers de grandes plaques isolantes en matière plastique formant voussoirs, on recouvre les voussoirs par un film plastique qui épouse leurs contours et s'étend sur le sol dans les intervalles entre le voussoirs, et on coule la dalle de béton armé sur les voussoirs et entre ceux-ci sur le film isolant.

Le procédé solon l'invention pour la réalisation d'une dalle de fondation rigide permettant de porter une costruction, consiste à réaliser des fondations ponctuelles implantées au moins à la périphérie de la dalle à réaliser, à procéder à la préparation d'un sol plan et nivelé au niveau desdites fondations ponctuelles, à disposer sur le sol ainsi préparé des joues de coffrage récupérables en pépriphérie de la dalle à réaliser, à disposer au centre des rangées d'éléments de coffrage perdu en laissant des espaces destinés à former les nervures de la dalle avec éventuellement des organes de raccordement des dits éléments de coffrage perdu entre eux, à disposer entre les rangées d'éléments de coffrage des éléments d'étanchéité, d'isolation et d'écartement des fonds de poutrelles et de nervures à profil en U, ces dits éléments définissant la largeur des poutrelles et comportant une isolation en sous face, à procéder au ferraillage des poutrelles de périphérie et de nervure, à disposer un treillis d'armature de la dalle sur la face supérieure des éléments de coffrage perdu, puis à couler du béton sur l'ensemble ainsi réalisé.

Le procédé permet de réserver, dans l'âme des poutrelles et poutres de périphérie, des traversées régulières pour la ventilation du dessous de la dalle, ou éventuellement pour le passage de canalisations qui auraient été oubliées avant le coulage.

Les fondations ponctuelles sont constituées par des puits bétonnés à la profondeur réglementaire ou sur les couches résistantes du sol, ou par des micro- pieux et on comprend que, sous réserve qu'elles aient été prévues à un niveau suffisant, le procédé selon l'invention permet de réaliser ultérieurement, sans reprise en sous-oeuvre du bâtiment et donc à très peu de frais, un sous-sol si celui-ci s'avère un jour souhaitable.

L'appareillage pour la mise-en-oeuvre du procédé, pour lequel une protection selon la CBE n'est pas recherchée, comprend des éléments de coffrage perdu réalisés en un matériau léger et résistant. Ces éléments de coffrage perdu peuvent par exemple être constitiués par des blocs de mousse en matière plastique expansée, ou des caissons de carton renforcés par un réseau alvéolaire. Les caissons en carton présentent l'avantage de pouvoir être livrés à plat et d'être mis en volume sur le chantier, sans nécessité d'outillage particulier, avec croisillons de renforcement.

Les éléments de coffrage perdu ont la faculté de s'emboîter bout à bout au moyen d'éléments spéciaux, dits éléments de raccordement, de façon à réaliser une continuité de nervure. Ces éléments spéciaux peuvent former un coffrage pour une poutre intermédiaire transversale renforçant la rigidité de la dalle. Par extension de cette idée, les éléments de coffrage pourraient être carrés de façon à constituer une dalle «nid d'abeilles» si les conditions d'utilisation ou de charge l'exigaient.

Les éléments de raccordement peuvent comporter des réservations servant de traversées perpendiculaires aux nervures.

La rigidité de la dalle est obtenue par la hauteur des nervures, réalisée économiquement grâce au faible coût des coffrages perdus.

Sur leur partie supérieure, les éléments de coffrage perdu peuvent recevoir des dispositifs assurant l'écartement du treillis d'armature de la dalle. En fonction de la nature de la dalle à réaliser, ces écarteurs peuvent s'adapter à une ou plusieurs nappes de treillis.

Entre les fondations ponctuelles et la dalle rigide, on peut avantageusement disposer un matériau résilient qui confère un caractère anti-sismique à la construction.

Selon l'invention, dans le cas de sols inégaux ou rocheux, les fonds de nervure peuvent être arasés au niveau du point le plus haut. A cet effet, les fondations ponctuelles étant elles-mêmes arasées à ce niveau, les coffrages périmétriques extérieurs sont alors réalisés en deux parties, une première étant arasée au niveau du fond de dalle et des fondations, pour définir ainsi un volume irrégulier que l'on pourra combler provisoirement par du sable ou par un matériau pulvérulent, support du fond de dalle et des coffrages perdus, et une seconde partie formée par des rehausses de l'épaisseur des nervures augmentée de celle de la dalle de compression, permettant le coulage de la dalle. Après séchage de celle-ci et décoffrage, le sable s'élimine naturellement.

Le procédé selon l'invention est particulièrement utilisable lorsque, lors du coulage de la dalle sur terre-plein, l'étude de la structure d'appui de la dalle nécessite la réalisation de poutres ou de longrines d'une hauteur supérieure à l'épaisseur de la dalle Jusqu'à présent, une telle réalisation supposait:
- une surprofondeur des terrassements, permettant la mise en place des coffrages latéraux;
- le coffrage et le coulage de la structure:
- le décoffrage et le remblayage au niveau bas de la dalle;
- le coulage de la dalle.

Selon une extension du procédé selon l'invention. il est possible de réaliser la dalle et la structure d'appui en un seul coulage. A cet effet. pour l'obtention d'une dalle de fondation comportant des poutres d'appui d'une hauteur supérieure à celle de la dalle on réalise dans le sol, après nivelage du sol et avant mise en place des éléments de coffrage de la dalle, des fouilles pour le logement des poutres d'appui de la dalle, on dispose dans chaque fouille un élément de coffrage perdu en carton, on remblaie entre la fouille et le coffrage perdu et on replie sur le terrain la partie du coffrage perdu excédant le niveau enterré de la poutre, de façon qu'après mise en place des éléments de coffrage extérieurs et des éléments constitutifs internes de la dalle on procède en une seule opération au coulage de la dalle et des poutres.

Les coffrages perdus entourant l'armature des poutres ou longrines utilisés selon le procédé de l'invention, ont pour objet:
- de donner à la partie enterrée des poutres ou longrines un état de surface propre;
- de retenir les terres de remblaiement à bonne distance des aciers grâce à la présence des cales;
- de faire en sorte que la pression du béton au coulage s'exerce sur la terre de remblaiement.

Le coffrage peut être réalisé avec toute surface rigide et légère telle que carton, fibre de bois, matière plastique ou autre. Le choix du matériau de coffrage devra se faire en fonction de la nature du sol. Plus le sol peut être taillé proprement à une cote très proche de la poutre ou longrine à former (et moins alors il y a de remblai), plus le coffrage peut être léger. Par contre, plus le sol est pulvérulent, plus la fouille est large et il y a du remblai, et plus le matériau doit être rigide et le nombre de cales ou écarteurs grand.

Avantageusement, le coffrage peut recevoir intérieurement une étanchéité qui empêchera d'éventuelles infiltrations par sous-pression, permettant ainsi la réalisation d'un cuvelage étanche.

Pour bien faire comprendre le procédé selon l'invention ainsi que les moyens nécessaires pour sa mise-en-oeuvre, on en décrira ci-après, à titre d'exemples, deux formes d'exécution préférées en référence au dessin schématique annexé dans lequel:
- la figure 1 est une vue perspective, partiellement en coupe verticale, d'une dalle obtenue selon le procédé de la présente invention;
- les figures 2 à 4 sont des vues perspectives schématiques montrant les phases successives de la réalisation, selon une variante du procédé de l'invention, d'une partie d'une dalle à poutres d'appui enterrées.

En référence à la figure 1, on a représenté en 1 des puits bétonnés constituant des fondations s'enfonçant jusqu'aux couches résistantes du sol. Bien que seulement deux puits 1 soient visibles sur la figure, on comprendra qu'il y a un puits à chaque angle de la dalle à réaliser. Entre les puits 1, le sol 2 est aplani et nivelé au niveau des fondations ponctuelles constituées par les puits 1.

Sur le sol 2 on dispose, en périphérie de la dalle 3 à réaliser, des joues de coffrage récupérable 4. Au centre, on dispose des éléments de coffrage perdu 5 reliés entre eux par des éléments de raccordement 6 pour assurer la continuité des nervures de la dalle. Dans l'exemple représenté, les éléments de coffrage perdu sont constitués par des caissons en carton livrables à plat et mis en volume sur le chantier, avec croisillons de renforcement, sans nécessité d'outillage particulier.

Bien qu'on ne l'ait pas représenté au dessin, les éléments de raccordement 6 pourraient comporter des réservations servant de traversées perpendiculaires aux nervures.

Entre les rangées de coffrage 5, constituant les nervures de la dalle 3, sont disposés des éléments d'écartement 7 qui définissent la largeur des poutrelles. Les éléments d'écartement 7 sont réalisés en carton baryté, servant d'étanchéité aux remontées capillaires à travers les nervures, et présentent un profil en U. Les éléments 7 comportent en sous face un isolant 8, par exemple du polystyrène, et peuvent présenter des pièces d'écartement (non montrées au dessin) pour le ferraillage des poutrelles. Des réservations de traversée 9 sont prévues dans les éléments d'écartement 7.

Sur la face supérieure des éléments de coffrage perdu 5 sont disposés des organes d'écartement 10, constitués par des morceaux de carton servant à séparer le coffrage 5 du treillis 11 d'armature de la dalle 3.

On procède ensuite à la coulée du béton, qui s'effectue de préférence à la pompe. Après séchage, seules les joues de coffrage 4 sont récupérables.

On notera qu'on peut avantageusement disposer, entre les fondations ponctuelles 1 et la dalle rigide 3, des éléments 12 d'un matériau résilient conférant à la construction un caractère anti-sismique.

En référence aux figures 2 à 4, on a représenté une variante du procédé selon l'invention, pour la réalisation d'une dalle comportant des poutres d'appui d'une hauteur supérieure à celle de la dalle et destinées à être partiellement noyées dans le sol. Sur ces figures on a représenté en 21 la surface du sol qui a été nivelée, en 22 une fouille destinée à accueillir une poutre et sur le fond 23 bien nivelé de laquelle on met en place la structure 24, constituant l'armature de la poutre, habillée d'un coffrage perdu 25. La structure 24 est constituée par un treillis métallique, et le coffrage perdu 25 consiste en une feuille de carton en forme de U. Les écarteurs 26 du treillis de l'armature 24 sont avantageusement fixés au coffrage 25, de façon que celui-ci puisse aisément être mis en place en même temps que le treillis.

Comme représenté à la figure 3, on remblaie avec de la terre 27 ou du sablon entre la fouille 22 et le coffrage 25, ce dernier étant maintenu à la bonne distance de l'armature 24 par les écarteurs 26. On comprend que le volume de remblai nécessaire dépend du terrassement qui a été effectué, lequel est fonction de la nature du sol et de la tenus des terres. Ce terrassement sera prévu le plus proche possible des cotes du coffrage 25 si les terres se tiennent bien. La nature du sol conditionne en conséquence le choix du matériau de coffrage: plus le sol pourra être taillé à une cote très proche de celle de la poutre à réaliser et plus le coffrage pourra être léger, alors que plus le sol sera pulvérulent, plus la fouille sera large et plus le matériau de coffrage devra être rigide.

Après remblaiement (figure 3), la partie du coffrage 25 excédant le niveau enterré de la poutre est repliée sur le terrain 21, et à cet effet les côtés verticaux du coffrage 25 présentent une pré-découpe 28 ménagée au niveau du dallage à couler. Après mise en place des éléments d'armature et des éléments de coffrage latéraux (non représentés au dessin) ainsi que des éléments de coffrage perdu 30 (représentés à la figure 4), conformément au procédé selon l'invention décrit à la figure 1, on procède alors au coulage du béton 29 pour réaliser en une seule fois la poutre et la dalle, la pression du béton au coulage s'exerçant sur la terre de reblaiement.

On peut prévoir, de façon avantageuse, de doter le coffrage 25 d'un revêtement intérieur étanche, pour empêcher d'éventuelles infiltrations par sous-pression et réaliser ainsi un cuvelage étanche.

On comprendra que la description ci-dessus a été donnée à simple titre d'exemple, sans caractère limitatif, et que des adjonctions ou des modifications constructives pourraient être apportées sans sortir du cadre de l'invention déterminé par les termes des revendications qui suivent.

## Revendications

1. Procédé pour la réalisation d'une dalle de fondation rigide permettant de porter une construction, caractérisé par ceci qu'il consiste à réaliser des fondations ponctuelles (1) implantées au moins à la périphérie de la dalle (3) à réaliser, à procéder à la préparation d'un sol (2) plan et nivelé au niveau desdites fondations ponctuelles (1), à disposer sur le sol ainsi préparé des joues de coffrage récupérables (4) en périphérie de la dalle (3) à réaliser, à disposer au centre des rangées d'éléments de coffrage perdu (5) en laissant des espaces destinés à former les nervures de la dalle avec éventuellement des organes de raccordement (6) desdits éléments de coffrage perdu (5) entre eux, à disposer entre les rangées d'éléments de coffrage perdu (5) des éléments (7) d'étanchéité, d'isolation et d'écartement des fonds de poutrelles et de nervures à profil en U, ces dits éléments définissant la largeur des poutrelles et comportant une isolation en sous face, à procéder au ferraillage des poutrelles de périphérie et de nervure, à disposer un treillis (11) d'armature de la dalle (3) sur la face supérieure des éléments de coffrage perdu (5) puis à couler du béton sur l'ensemble ainsi réalisé.

2. Procédé selon la revendication 1, caractérisé par le fait que les fondations ponctuelles réalisées sont constituées, selon la nature du sol, par des puits (1) bétonnés à la profondeur réglementaire ou sur les couches résistantes du sol, ou bien par des micro- pieux.

3. Procédé selon la revendication 1 ou la revendia- cation 2, pour la réalisation d'une dalle rigide sur un sol inégal ou rocheux, caractérisé par le fait que les fondations ponctuelles (1) sont arasées au niveau du point le plus haut du sol, qu'on réalise les coffrages périmétriques extérieurs en deux parties, la première partie étant arasée au niveau du fond de dalle et des fondations en définissant un volume irrégulier à combler provisoirement par du sable ou un matériau pulvérulent support du fond de dalle et des coffrages perdus et la seconde partie étant formée par des ré- hausses de l'épaisseur des nervures plus dalle de compression permettant le coulage de la dalle, et qu'on procède au séchage de la dalle puis au décoffrage, le sable s'éliminant naturellement.

4. Procédé selon la revendication 1 pour l'obtention d'une dalle de fondation comportant des poutres d'appui d'une hauteur supérieure à celle de la dalle caractérisé en ce que, après nivelage du sol (21) et avant mise en place des éléments de coffrage de la dalle, on réalise dans le sol des fouilles (22) pour le logement des poutres d'appui de la dalle, on dispose dans chaque fouille (22) un élément d'armature (24) de ladite poutre contenu à l'intérieur d'un élément de coffrage perdu (25) en carton, on remblaie entre la fouille (22) et le coffrage perdu (25) et on replie sur le terrain (21) la partie du coffrage perdu (25) excédant le niveau enterré de la poutre, de façon qu'après mise en place des éléments de coffrage extérieurs et des éléments constitutifs internes (30) de la dalle on procède en une seule opération au coulage de la dalle et des poutres.

5. Procédé selon la revendication 4, caractérisé en ce que des moyens de calage (26) maintiennent, lors du remblaiement, le coffrage (25) à une distance convenable de l'armature (24).

6. Procédé selon la revendication 4, caractérisé en ce que des moyens d'écartement (26) de l'armature (24) sont fixés au coffrage (25), en permettant une mise en place aisée de celui-ci en même temps que ladite armature (24).

7. Procédé selon la revendication 4, caractérisé par le fait qu'on utilise pour la réalisation des coffrages perdus (25) un matériau à surface rigide et légère, tel que le carton, la fibre de bois ou la matière plastique.

8. Procédé selon la revendication 4, caractérisé en ce que le coffrage (25) reçoit intérieurement un revêtement d'étanchéité.

## Patentansprüche

1. Verfahren zur Herstellung einer starren Fundamentplatte, welche einen Aufbau tragen kann, dadurch gekennzeichnet, daß zunächst punktförmige Fundamente (1) hergestellt werden, zumindest am Umfang der herzustellenden Platte (3) abgesteckt werden, daß danach in Höhe der punktförmigen Fundamente (1) ein ebener und einnivellierter Grund (2) vorbereitet wird, daß auf dem auf diese Weise vorbereiteten Grund wiederverwendbare Schalungsseitenplatten (4) entlang des Außenumfangs der herzustellenden Platte (3) gesetzt werden und in der Mitte unter Freilassung von Freiräumen, die die Rippen der Platte bilden sollen, Reihen von verlorenen Scha-Jungselementen (5) angeordnet werden, gegebenenfalls mit Verbindungselementen (6) zur Verbindung der verlorenen Schalungsteile (5) untereinander, daß zwischen den Reihen der verlorenen Schalungselemente (5) Elemente (7) zur Abdichtung, Isolierung und Abstandshaltung der Gründung von Trägern und Rippen mit U-Profil angeordnet werden, welche die Breite der Träger festlegen und auf der Unterseite eine Isolierung aufweisen. daß die Armierung der Träger am Außenrand und an den Rippen ausgeführt wird. und daß eine Drahtgeflechteinlage (11) für die Platte auf der Oberseite der verlorenen Schalungselemente (5) verlegt wird, worauf der auf diese Weise hergestellte Verbund mit Beton ausgegossen wird.

2. Verfahren nach Anspruch 1, dadurch gekennzeichnet, daß die hergestellten punktförmigen Fundamente je nach Art des Untergrunds aus Schächten (1) bestehen, die auf die vorschriftsmäßige Tiefe beziehungsweise auf Schichten mit hoher Widerstandsfähigkeit gegenüber dem Untergrund, oder auch aus Mikropfählen bestehen.

3. Verfahren nach Anspruch 1 oder 2 zur Herstellung einer starren Platte auf unebenem oder steinigem Untergrund, dadurch gekennzeichnet, daß die punktförmigen Fundamente (1) mit der Höhe des höchsten Punktes des Untergrundes abgeglichen werden, daß die am Außenumfang vorzusehenden Schalungen in zwei Abschnitten gesetzt werden, wovon der erste Abschnitt mit der Höhe des Bodens der Platte und der Fundamente abgeglichen wird, wobei ein ungleichförmiges Volumen entsteht, das provisorisch mit Sand oder einem pulverförmigen Material als Auflage für den Plattenboden und verlorene Schalungsteile zu füllen ist, während der zweite Abschnitt durch Aufstockung auf die Dicke der gegenüber der Platte erhöhten Rippen gebildet wird, worauf die Platte vergossen werden kann, und daß anschließend die Platte getrocknet und danach ausgeschalt wird, wobei der eingeschüttete Sand auf natürliche Weise verschwindet.

4. Verfahren nach Anspruch 1 zur Herstellung einer Fundamentplatte mit Auflagerbalken von einer Höhe, die die Höhe der Platte überragt, dadurch gekennzeichnet, daß nach Einnivellierung des Untergrunds (21) und vor Versetzung der Plattenschalungsteile der Untergrund zur Aufnahme der Auflagerbalken ausgehoben (22) wird, daß in jeder Balkengrube (22) ein Armierteil (24) für den Balken angeordnet wird, das im Inneren eines verlorenen Schalungsteils (25) aus Karton umschlossen ist, daß zwischen der Balkengrube (22) und der verlorenen Schalung (25) eine Einschüttung vorgenommen wird, worauf der über die Einsenkhöhe des Balkens überstehende Teil der verlorenen Schalung (25) so auf den Boden (21) umgeschlagen wird, daß nach Versetzung der äußeren Schalungsteile und der innenliegenden Schalungsteile (30) zur Bildung der Platte in einem Arbeitsgang die Platte und die Balken vergossen werden.

5. Verfahren nach Anspruch 4, dadurch gekennzeichnet, daß während der Einschüttung Unterlegeinrichtungen (26) die Schalung (25) in geeignetem Abstand von der Armierung (24) halten.

6. Verfahren nach Anspruch 4, dadurch gekennzeichnet, daß an der Schalung (25) eine Spreizeinrichtung (26) zum Abspreizen der Armierung (24) so befestigt ist, daß die Schalung gleichzeitig mit der Armierung (24) ohne grossen Aufwand versetzbar ist.

7. Verfahren nach Anspruch 4, dadurch gekennzeichnet. daß zur Ausbildung der verlorenen Schalungen (25) ein Werkstoff mit steifer und leichter Oberfläche, beispielsweise Karton, Holzfaserplatte oder Kunststoff, verwendet wird.

8. Verfahren nach Anspruch 4. dadurch gekennzeichnet. daß die Schalung (25) im Inneren eine Dichtungsvorlage aufnimmt.

## Claims

1. Method of forming a rigid foundation floor capable of supporting a construction, characterised by the provision of limited foundations (1) implanted at least at the periphery of the floor (3) being made, forming a flat level surface (2) at the level of the said limited foundations (1) disposing recoverable coffering cheeks (4) on the prepared surface round the periphery of the floor (1) being made, disposing in the centre rows of non-recoverable coffering elements (5), leaving spaces intended to form ribs in the floor, and possibly with elements (6) for interconnecting the said non-recoverable coffering elements (5), with the disposed between the rows of non-recoverable coffering elements (5) of elements (7) for sealing, insulating and spacing the bases of girders and of U-profile ribs, said elements defining the width of the girders and carrying underface insulation, proceeding with installation of the peripheral girders and ribbing, disposing floor reinforcement lattice (11) on the upper surface of the non-recoverable coffering elements (5), and pouring concrete on to the resulting assembly.

2. Method as in Claim 1, characterised in that the limited foundations comprise, depending on the nature of the surface, shafts (1) concreted to the regulation depth or on to resistant layers in the ground, or micro-piles.

3. Method as in Claim 1 or 2, for forming a rigid foundation floor on irrregular or rocky ground, characterised in that the limited foundations (1) are set to the level of the highest point in the ground, and in that the external peripheral coffering is made in two sections, the first section being set to the level of the floor wall base with the foundations thereof defining an irregular volume to be filled provisionally by sand or powdered material supporting the floor base and the non-recoverable coffering, and the second section being formed by raised portions of the thickness of the ribs plus a compression floor permitting pouring of the floor, followed by drying of the floor and removal of coffers, with the sand being eliminated naturally.

4. Method as in Claim 1 for forming a foundation floor, comprising support girders of height exceeding that of the floor, characterised in that after levelling of the surface (21) and before installation of the floor coffering elements, trenches (22) are formed in the surface to have the floor support girders, inside each trench (22) is disposed a reinforcement element (24) for the said girder, contained within a non-recoverable cardboard coffering element (25), the space between the trench (22) and the non-recoverable coffering (25) is filled in, and the portion of coffering (25) exceeding the buried height of the girder is folded on to the ground (21), so that after installation of the external coffering elements and of the internal component elements (30) of the floor, pouring of the floor and girders is performed in a single operation.

5. Method as in Claim 4, characterised in that during filling-in, wedge elements (26) keep the coffering (25) at a suitable distance from the reinforcement (24).

6. Method as in Claim 4, characterised in that the spacing means (26) for the reinforcement (24) are affixed to the coffering (25), permitting easy installation thereof at the same time as the said reinforcement (24).

7. Method as in Claim 4, characterised in that light and rigidly surfaced material such as cardboard, fibre board or plastic is used to make the non-recoverable coffering (25).

8. Method as in Claim 4, characterised in that the coffering (25) is given an internal sealing coating.
